# EUROPÄISCHE PATENTSCHRIFT

(11) **EP 0 301 416 B1**
(45) Veröffentlichungstag und Bekanntmachung des Hinweises auf die Patenterteilung: **04.03.1992**
(21) Anmeldenummer: 88111776.6
(22) Anmeldetag: 21.07.1988
(51) Int. Cl.: F24H 1/22

(54) **Durchlauf-Warmwasserspeicher**
Instantaneous hot water storage heater
Accumulateur d'eau chaude avec réchauffeur instantané

(30) Priorität: 27.07.1987 AT 1902/87; 28.04.1988 AT 1091/88
(43) Veröffentlichungstag der Anmeldung: 01.02.1989
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); SCHONEWELLE B.V., 1099 BX Amsterdam (NL); Vaillant GmbH, 8953 Dietikon 1 (CH)
(72) Erfinder: Heimbach, Paul, D-5068 Odenthal (DE)
(74) Vertreter: Heim, Johann-Ludwig, Dipl.-Ing.

(56) Entgegenhaltungen:
- FR-A- 2 383 398
- GB-A- 1 205 408
- NL-A- 6 708 268

## Beschreibung

Die Erfindung betrifft einen Durchlauf-Warmwasserspeicher mit einer innerhalb des Speicherraumes zwischen zwei konzentrischen Leitwänden angeordneten Rohrwendel, wobei der von der inneren Leitwand eingeschlossene zentrale Raum im untersten Bereich der Rohrwendel mit dem von den beiden Leitwänden begrenzten ringförmigen Raum über radiale Öffnungen (26) der inneren Leitwand (20) in Verbindung steht.

Ein derartiger Durchlauf-Warmwasserspeicher ist bekannt aus der DE-B-16 79 766. Als äußere, den Ringraum für die Aufnahme der Rohrwendel begrenzende Leitwand fungiert dabei die äußere Gehäusewandung. Eine Zirkulation beziehungsweise thermische Umwälzung des Speicherwassers ist zwar zwischen Ringraum und zentralen zylindrischen Raum möglich, diese kann jedoch aufgrund der nur partiellen Durchbrechung der Stirnseite des den zentralen Bereich einschließenden Topfzylinders nicht in einer laminaren Strömung erfolgen.

Die Aufgabe der Erfindung besteht in der Verbesserung der Umwälzbedingungen für das Speicherwasser.

Erfindungsgemäß ist vorgesehen, daß der von den beiden Leitwänden begrenzte innere ringförmige Raum an seiner Ober- und Unterseite mit einem von der äußeren Leitwand und der Speicherwandung begrenzten äußeren ringförmigen Raum verbunden ist. Dadurch ergibt sich eine vorteilhafte Ümwälzung des gespeicherten Wassers innerhalb des gesamten Speichervolumens sowie der damit verknüpfte Effekt, daß rasch Warmwasser aus dem Speicher abgegeben werden kann.

Nach einer bevorzugten Ausführungsform des Erfindungsgegenstandes sind die Rohrwendel und die Leitwände koaxial mit senkrechter Achse angeordnet, so daß dadurch der Speicher besonders schlank wird und sich innerhalb eng begrenzter Räume gut unterbringen läßt.

Die Rohrwendel kann im Rahmen der Erfindung mit ihrem oberen Ende an den Vorlauf und mit ihrem unteren Ende an den Rücklauf des Wasserheizers einer Umlaufheizung angeschlossen sein, um den Speicher auf diese Weise besonders wirtschaftlich in ein Heizungssystem einzubinden.

Vorteilhaft raumsparend kann der Speicher neben diesem Wasserheizer in einem gemeinsamen Gehäuse untergebracht werden.

Zur Steuerung des Wasserheizers sind zweckdienlicherweise ein Temperaturfühler in der Zweigleitung des Heizungsvorlaufes und ein weiterer Temperaturfühler in dem von der Speicherwand und der äußeren Leitwand begrenzten ringförmigen Raum anzuordnen.

Ausführungsbeispiele des Erfindungsgegenstandes sind nachstehend anhand der Zeichnungen erläutert. Im einzelnen zeigt Figur 1 einen Speicher samt Wasserheizer in einer schematischen Frontalansicht und Figur 2 stellt das Innere des Speichers gleichfalls schematisch in einem Axialschnitt dar.

Gemäß Figur 1 ist ein erfindungsgemäßer Warmwasserspeicher 1 mit dem Wasserheizer 2 einer Umlaufheizung gemeinsam in einem Gehäuse 3 untergebracht.

Der Wasserheizer 2 umfaßt einen über eine Brennstoffzufuhrleitung 4 und ein Brennstoffzufuhrventil 5 mit Brennstoff versorgten Brenner 6 und einen oberhalb der Brennkammer 7 angeordneten, als Lamellenblock ausgebildeten Primärwärmetauscher 8. Über die Abgassammelhaube 9 strömen die Abgase des Brenners 6 in die Abgasführung 10.

Die Brennkammer 7 ist von einer Wandung 11 begrenzt, die an ihrer Außenseite einen von einer Rohrschlage 12 gebildeten Sekundärwärmetauscher trägt, der mit dem Primärwärmetauscher 8 rücklaufseitig in Serie liegt. An die beiden Wärmetauscher 8 und 12 ist einerseits über ein Dreiwegeventil 13 der Vorlauf 14 einer Umlaufheizung und andererseits deren mit einer Pumpe versehener Rücklauf 15 angeschlossen. Vom Vorlauf 14 zweigt über das als Weiche dienende Dreiwegeventil 13 eine Vorlaufzweigleitung 16 zum Speicher 1 ab, und in den Heizungsrücklauf 15 mündet eine Rücklaufzweigleitung 17 des Speichers 1.

Figur 2 zeigt den inneren Aufbau des Speichers 1, innerhalb dessen Wand 18 sich eine Rohrwendel 19 befindet, deren oberes Ende an die Vorlaufzweigleitung 16 und deren oberes Ende an die Vorlaufzweigleitung 16 und deren unteres Ende an die Rücklaufzweigleitung 17 angeschlossen ist.

Diese Rohrwendel 19 ist zwischen zwei konzentrischen, zylindrischen (oder polygonal prismatischen) Leitwänden 20 und 21 eingeschlossen.

Die innere Leitwand 20 begrenzt einen zentralen Verdrängerraum 25, in den - beispielsweise - die Kaltwasserzufuhr 22 des Speichers 1 mündet. Dieser zentrale Verdrängerraum 25 steht über radiale Öffnungen 26 der inneren Leitwand 20 im untersten Bereich der Rohrwendel 19 mit dem von den beiden Leitwänden 20 und 21 begrenzten inneren ringförmigen Raum 24 in Verbindung.

Der von den beiden Leitwänden 20 und 21 begrenzte innere ringförmige Raum 24, an dessen oberes Ende die Warmwasserauslaufleitung 23 anschließt, ist an seiner Ober- und Unterseite mit dem von der äußeren Leitwand 21 und der Speicherwand 18 begrenzten äußeren ringförmigen Raum 27 verbunden.

Zur Steuerung des Wasserheizers 2 ist sowohl ein Temperaturfühler 28 in der Vorlaufzweigleitung 16 als auch ein weiterer Temperaturfühler 29 in dem von der äußeren Leitwand 21 und der Speicherwand 18 begrenzten äußeren ringförmigen Raum 27 untergebracht.

Die Funktion des Gerätes ergibt sich aus diesem Aufbau wie folgt:
Bei einer Wasserentnahme über die Warmwasserauslaufleitung 23 arbeitet die Rohrwendel 19 wie der übliche Wärmetauscher eines Durchlauferhitzers. Nach Abschluß des Zapfvorganges wird der Rohrwendel 19, gesteuert über den Temperaturfühler 29 im äußeren ringförmigen Raum 27 des Speichers 1, zunächst weiter Wärme zugeführt. Infolge von Temperatur- und Dichteunterschieden bildet sich im inneren ringförmigen Raum 24 eine aufwärts gerichtete Strömung aus, die zur Umwälzung und thermischen Aufladung des gesamten Speicherinhaltes führt.

Bei stationärem Durchlaufbetrieb erfolgt die Wärmeübertragung durch Zwangskonvektion. Innerhalb der Rohrwendel 19 ist die Strömung turbulent, im inneren ringförmigen Raum 24 stellt sich eine laminare Strömung ein. Bei Vorwahl der Bauhöhe des Speichers 1 entsprechend dem im Wandgerät verfügbaren Einbaumaß müssen die die Strömungsgeschwindigkeit im inneren ringförmigen Raum 24 bestimmenden Größen und die Wärmetauschfläche so bemessen werden, daß die volle Heizleistung des Wandgerätes übertragen werden kann.

Zur thermischen Nachladung des Speichers 1 erfolgt auf der Heizwasserseite kein von außen aufgeprägter Durchlauf. Gleichwohl kommt intern eine Umwälzung zustande, die innerhalb des inneren ringförmigen Raumes 24 an der Rohrwendel 19 aufwärts und im äußeren ringförmigen Raum 27 abwärts gerichtet ist. Ursache dieser Umwälzung sind hier Dichteunterschiede in der Warmwasserfüllung des inneren ringförmigen Raumes 24, die durch das dort bestehende Temperaturfeld bedingt sind. Der Vorgang ähnelt dem in einem Kamin.

Während der Nachladung des Speichers 1 verringert sich die wirksame Temperaturdifferenz zwischen Heizwasser und Speicherwasser stetig, sofern die Heizwasser-Vorlauftemperatur konstant gehalten wird.

## Patentansprüche

1. Durchlauf-Warmwasserspeicher mit einer innerhalb des Speicherraumes zwischen zwei konzentrischen Leitwänden (20, 21) angeordneten Rohrwendel (19), wobei der von der inneren Leitwand (20) eingeschlossene zentrale Raum (25) im untersten Bereich der Rohrwendel (19) mit dem von den beiden Leitwänden (20, 21) begrenzten ringförmigen Raum (24) über radiale Öffnungen (26) der inneren Leitwand (20) in Verbindung steht, dadurch gekennzeichnet, daß dieser von den beiden Leitwänden (20, 21) begrenzte innere ringförmige Raum (24) an seiner Ober- und Unterseite mit einem von der äußeren Leitwand (21) und der Speicherwand (18) selbst begrenzten äußeren ringförmigen Raum (27) verbunden ist.

2. Speicher nach Patentanspruch 1, dadurch gekennzeichnet, daß die Rohrwendel (19) und die Leitwände (20, 21) koaxial mit senkrechten Achsen angeordnet sind.

3. Speicher nach einem der vorangehenden Patentansprüche, dadurch gekennzeichnet, daß die Rohrwendel (19) mit ihrem oberen Ende an den Vorlauf (14) und mit ihrem unteren Ende an den Rücklauf (15) des Wasserheizers (2) einer Umlaufheizung angeschlossen ist.

4. Speicher nach Patentanspruch 3, dadurch gekennzeichnet, daß er neben diesem Wasserheizer (2) in einem gemeinsamen Gehäuse (3) untergebracht ist.

5. Speicher nach Patentanspruch 3 oder 4, dadurch gekennzeichnet, daß zur Steuerung des Wasserheizers (2) ein Temperaturfühler (28) in der Zweigleitung (16) des Heizungsvorlaufes (14) und ein weiterer Temperaturfühler (29) in dem von der äußeren Leitwand (21) und der Speicherwand (18) begrenzten ringförmigen Raum (27) angeordnet sind.

## Claims

1. A flow-type hot water accumulator comprising a pipe coil (19), which is disposed within the accumulator space between two concentric guide walls (20, 21), wherein the central space (25) which is enclosed by the inner guide wall (20) communicates adjacent to the lowermost portion of the pipe coil (19) through radial openings (26) in the inner guide wall (20) with the annular space (24) defined by the two guide walls (20, 21), characterized in that said inner annular space (24) which is defined by the two guide walls (20, 21) communicates at its top and bottom with an outer annular space (27), which is defined by the outer guide wall (21) and by the wall (18) of the accumulator proper.

2. An accumulator according to claim 1, characterized in that the pipe coil (19) and the guide walls (20, 21) are coaxial and have vertical axes.

3. An accumulator according to any of the preceding claims, characterized in that the pipe coil (19) is connected at its top end to the flow line (14) and at its bottom end to the return line (15) of the water heater (2) of a circulating heating system.

4. An accumulator according to claim 3, characterized in that it is accommodated beside said water heater (2) in a common housing (3).

5. An accumulator according to claim 3 or 4, characterized in that a temperature sensor (28) in the branch line (16) of the flow line (14) of the heating system and another temperature sensor (29) in the annular space (27) defined by the outer guide wall (21) and the accumulator wall (18) are provided for the control of the water heater (2).

## Revendications

1. Chauffe-eau à accumulation avec un tube en spirale (19) disposé dans le réservoir entre deux parois concentriques (20, 21), l'espace central (25) entouré par la paroi intérieure (20) communiquant dans la partie inférieure du tube (19) par des orifices (26) radiaux dont est munie la paroi intérieure (20) avec l'espace (24) annulaire entre les deux parois (20, 21), caractérisé par le fait que l'espace annulaire intérieur (24) délimité par les deux parois (20, 21) est relié par le haut et par le bas à un espace annulaire extérieur (27) formé par la paroi extérieure (21) et la paroi (18) du réservoir.

2. Chauffe-eau suivant la revendication 1, caractérisé par le fait que le tube en spirale (19) et les parois (20, 21) sont disposés coaxialement suivant un axe vertical.

3. Chauffe-eau suivant l'une des revendications précédentes, caractérisé par le fait que le tube en spirale (19) est raccordé par son bout supérieur à la conduite de départ (14) et par son bout inférieur à la conduite de retour (15) du chauffe-eau (2) d'un système de chauffage à circulation.

4. Chauffe-eau suivant la revendication 3, caractérisé par le fait qu'il est installé à côté de ce chauffeeau (2) dans un ensemble (3).

5. Chauffe-eau suivant la revendication 3 ou 4, caractérisé par le fait que le fonctionnement du chauffeeau (2) est conduit par une sonde thermométrique (28) prévue dans le branchement (16) de la conduite de départ (14) et une sonde thermométrique (29) disposée dans l'espace annulaire (27) entre la paroi extérieure (21) et la paroi (18) du réservoir.
